# EUROPÄISCHE PATENTSCHRIFT

(11) **EP 2 768 762 B1**
(45) Veröffentlichungstag und Bekanntmachung des Hinweises auf die Patenterteilung: **20.07.2016**
(21) Anmeldenummer: 12778959.2
(22) Anmeldetag: 12.10.2012
(51) Int. Cl.: B67C 3/10, B67C 3/16, B67C 3/26

(54) **VERFAHREN SOWIE FÜLLMASCHINE ZUM FÜLLEN VON FLASCHEN MIT EINEM FLÜSSIGEN FÜLLGUT**
METHOD AND FILLING MACHINE FOR FILLING BOTTLES WITH A LIQUID FILLING MATERIAL
PROCÉDÉ ET MACHINE DE REMPLISSAGE DE BOUTEILLES AVEC UN PRODUIT À CONDITIONNER LIQUIDE

(30) Priorität: 20.10.2011 DE 102011116469
(43) Veröffentlichungstag der Anmeldung: 27.08.2014
(73) Patentinhaber: KHS GmbH, 44143 Dortmund (DE)
(72) Erfinder: WAGNER, Friedhelm, 55546 Pfaffen-Schwabenheim (DE)
(86) Internationale Anmeldenummer: PCT/EP2012/004288
(87) Internationale Veröffentlichungsnummer: WO 2013/056803

(56) Entgegenhaltungen:
- WO-A1-2004/065283
- WO-A1-2010/000435
- WO-A1-2010/018850
- FR-A1- 2 525 582
- GB-A- 702 211

## Beschreibung

Die Erfindung bezieht sich auf ein Verfahren gemäß dem Oberbegriff des Patentanspruchs 1 sowie auf eine Füllmaschine gemäß dem Oberbegriff des Patentanspruchs 7.

Ein solches Verfahren und eine solche Füllmaschine sind aus der WO 2010/000435 A1 bekannt.

Zur Einstellung einer genauen Soll-Füllhöhe innerhalb eines Behälters beim Füllen sind u.a. das sogenannte Trinox-Verfahren sowie eine Vakuumfüllung bekannt. Beiden Verfahren ist gemeinsam, dass am Füllelement als füllhöhenbestimmendes Element eine rohrförmige, als Rückgasrohr ausgebildete und beim Füllen in den Behälter hineinreichende Sonde mit wenigstens einer unteren Sondenöffnung verwendet wird und dass der jeweilige Behälter beim Füllen in einer Füllphase zunächst überfüllt wird, d.h. soweit gefüllt wird, dass der Füllgutspiegel im Behälter über der angestrebten Soll-Füllhöhe liegt und sich die untere die Soll-Füllhöhe bestimmende Sondenöffnung unterhalb des Füllgutspiegels befindet. Das überfüllte Füllgut wird nach Beendigung der Füllphase, d.h. nach dem Schließen des Flüssigkeitsventils des Füllelementes in einer Füllhöhen-Korrekturphase über die Sonde aus dem Behälter entfernt und in den Füllgutkessel zurückgeführt.

Bei dem bekannten Trinox-Verfahren wird zum Entfernen des überfüllten Füllgutes in der Füllhöhen-Korrekturphase ein steriles Inertgas, beispielsweise CO2, mit einem Druck, der oberhalb des Fülldruckes bzw. des im Füllgutkessen herrschenden Druckes liegt, in einen Kopfraum des Behälters eingelassen, so dass das Füllgut bedingt durch den Überdruck dieses Inertgases durch die Sonde bzw. deren Sondenkanal zurück in den Füllgutkessel gedrückt wird, bis sich die Sondenöffnung außerhalb des Füllgutes befindet und damit die Soll-Füllhöhe erreicht ist. Nachteilig bei dem Trinox-Verfahren sind u.a. zusätzliche Kosten durch das bei der Einstellung der Soll-Füllhöhe verwendete Inertgas.

Bei der Vakuumfüllung, welche überwiegend bei der Abfüllung stiller Produkte, also bei der Abfüllung von Produkten, die kein CO2 enthalten, zur Anwendung gelangt, herrscht im Füllgutkessel ein Unterdruck. Nach dem Schließen des Flüssigkeitsventils wird der Behälters von seinem Dichtsitz bzw. seiner Dichtlage am Füllventil entfernt, so dass das Füllgut in der Füllhöhen-Korrekturphase durch die Druckdifferenz zwischen dem Druck im Füllgutkessel und dem Druck der Umgebungsluft über die Sonde bzw. deren Sondenkanal durch Ansaugen in den Füllgutkessel zurückgeführt wird, bis sich die Sondenöffnung außerhalb des Füllgutes befindet und damit die Soll-Füllhöhe erreicht ist. Hierbei gelangen aber unweigerlich Umgebungsluft und mit dieser auch eventuell Verschmutzungen, Mikroorganismen und Keime, wie z.B. Pilze, Bakterien usw. in den Kopfraum des Behälters und in das dortige Füllgut.

Aufgabe der Erfindung ist es, ein Verfahren aufzuzeigen, mit dem bei hoher Betriebssicherheit ein exaktes Füllen von Behältern ohne Füllgutverluste oder im Wesentlichen ohne Füllgutverluste und mit optimaler Qualität und/oder mit reduzierten Kosten möglich ist. Zur Lösung dieser Aufgabe ist ein Verfahren entsprechend dem Patentanspruch 1 ausgebildet. Eine Füllmaschine ist Gegenstand des Patentanspruchs 7.

"Behälter" sind im Sinne der Erfindung insbesondere Dosen und Flaschen, jeweils aus Metall, Glas und/oder Kunststoff.

"In Dichtlage mit dem Füllelement befindlicher Behälter" bedeutet im Sinne der Erfindung, dass der jeweils zu füllende Behälter in der dem Fachmann bekannten Weise mit seiner Behältermündung dicht an das Füllelement bzw. an eine dortige, die wenigstens eine Abgabeöffnung des Füllelementes umgebende Dichtung angepresst anliegt.

"Kopfraum" bedeutet im Sinne der Erfindung derjenige Teilraum des Behälterinnenraums im Bereich der Behälteröffnung, der (Teilraum) nicht von dem Füllgut eingenommen ist.

Der Ausdruck "im Wesentlichen" bzw. "etwa" bedeutet im Sinne der Erfindung Abweichungen vom jeweils exakten Wert um +/- 10%, bevorzugt um +/- 5% und/oder Abweichungen in Form von für die Funktion unbedeutenden Änderungen.

Weiterbildungen, Vorteile und Anwendungsmöglichkeiten der Erfindung ergeben sich auch aus der nachfolgenden Beschreibung von Ausführungsbeispielen und aus den Figuren.

Die Erfindung wird im Folgenden anhand der Figuren an einem Ausführungsbeispiel näher erläutert. Es zeigen:
- Fig. 1: in vereinfachter schematischer Darstellung und in Draufsicht eine Füllmaschine gemäß der Erfindung;
- Fig. 2: in vereinfachter Darstellung eine der Füllpositionen der Füllmaschine der Figur 1;
- Fig. 3: eine vergrößerte Detaildarstellung der Figur 2.

Die in den Figuren allgemein mit 1 bezeichnete Füllmaschine dient zum Füllen von Behältern in Form von Flaschen 2 mit einem flüssigen Produkt oder Füllgut. Die Füllmaschine 1 umfasst einen um eine vertikale Maschinenachse MA umlaufend antreibbaren Rotor 3, an dessen Umfang eine Vielzahl von Füllpositionen 4 gebildet sind. Die zu füllenden Flaschen 2 werden dem Rotor 3 bzw. den Füllpositionen 4 jeweils einzeln über einen Behältereinlauf 5 zugeführt. Die gefüllten Flaschen 2 werden dem Rotor 3 bzw. den Füllpositionen 4 über einen Behälterauslauf 6 entnommen.

Die Figur 2 zeigt näher im Detail eine der Füllpositionen 4 zusammen mit einer ringartigen, die Maschinenachse MA konzentrisch umschließenden oberen Rotorelement 7, an welchem auch ein für sämtliche Füllpositionen 4 gemeinsamer, die Maschinenachse MA ebenfalls konzentrisch umschließender Ringkessel 8 vorgesehen ist, der zumindest während des Füllbetriebes mit dem flüssigen Füllgut teilgefüllt ist, sodass sich über den dortigen Füllgutspiegel ein Gasraum 8.1 und unter diesem Füllgutspiegel ein von dem flüssigen Füllgut eingenommener Flüssigkeitsraum 8.2 ergeben.

Jede Füllposition 4 umfasst u.a. ein Füllelement 9 sowie einen unterhalb des Füllelementes 9 angeordneten Behälterträger 10, der bei der dargestellten Ausführungsform als Flaschenteller ausgeführt, mit seiner Achse achsgleich mit einer vertikalen Füllelementachse FA angeordnet und in Richtung der Füllelementachse FA zum Anheben und Absenken der jeweiligen Flasche 2 an bzw. von dem Füllelement 9 gesteuert auf und ab bewegbar ist.

In einem Gehäuse 11 des Füllelementes 9 ist u.a. ein Flüssigkeitskanal 12 ausgebildet, der an einem oberen Ende über eine Produktleitung 13 mit dem Flüssigkeitsraum 8.2 des Ringkessels 8 verbunden ist und an der Unterseite des Füllelementes im Bereich eines dortigen Zentrierelementes 14 (z.B. Zentriertulpe) eine Abgabeöffnung 15 bildet, über die das flüssige Füllgut der jeweiligen Flasche 2 beim Füllen zufließt. Zwischen dem Anschluss der Produktleitung 13 und der Abgabeöffnung 15 ist ein Flüssigkeitsventil 16 vorgesehen, welches zur Steuerung des Füllens der jeweiligen Flasche 2 durch eine Betätigungseinrichtung 17, z.B. einen Pneumatik-Zylinder, gesteuert geöffnet und wieder geschlossen werden kann.

Das Flüssigkeitsventil 16 umfasst einen Ventilkörper 18, der an einem als Ventilstößel wirkenden Rückgasrohr 19 vorgesehen ist, welches mit der Betätigungseinrichtung 17 zusammenwirkt und mit seinem oberen, offenen Ende in einen Gasraum 20 mündet. Der Gasraum 20 ist Teil eines gesteuerten ersten Gasweges, der im Gehäuse 11 ausgebildet ist und das Rückgasrohr 19 über ein Steuerventil 21 mit einem Ringkanal 22 verbindet. Dieser ist für sämtliche Füllpositionen 4 bzw. Füllelemente 9 der Füllmaschine 1 gemeinsam an dem Rotorelement 7 vorgesehen. Das achsgleich mit der Achse FA angeordnete Rückgasrohr 19 steht mit seinem unteren, ebenfalls offenen Ende über die Unterseite des Füllelementes 9 vor, sodass es geringfügig in den Kopfraum der Flasche 2 hineinreicht, die zum Füllen mit dem Rand 2.1 ihrer Öffnung mit dem Behälterträger 10 in Dichtlage gegen das Füllelement 9 bzw. gegen eine die Abgabeöffnung umschließende Ringdichtung angepresst anliegt.

Jedes Füllelement 9 umfasst eine höhenverstellbare, d.h. in Richtung der Achse FA verstellbare Sonde 23, die von einem achsgleich mit der Achse FA angeordneten und beidendig offenen Rohrstück gebildet ist und die durch das Rückgasrohr 19 und den Gasraum 20 sowie abgedichtet durch die Oberseite des Gehäuses 11 hindurch reicht. Die Sonde 23 ist von dem Rückgasrohr 19 mit Abstand umschlossen, sodass sich zwischen der Innenfläche des Abgasrohres und der Außenfläche der Sonde 23 ein ringförmiger, beidendig offener und in den Gasraum 20 mündender Rückgaskanal bildet. Die Sonde 23 bildet einen beidendig offenen Sondenkanal mit einer unteren Sondenöffnung 23.1 und steht mit ihrem unteren die Sondenöffnung 23.1 aufweisenden Ende über die Abgabeöffnung 15 und das untere Ende des Rückgasrohres 19 vor. Mit der höhenverstellbaren Sonde 23 ist die jeweils gewünschte Soll-Füllhöhe in den Flaschen 2 einstellbar.

Das über die Oberseite des Gehäuses 11 vorstehende Ende der Sonde 23 ist mit einem Steuerventil 24 verbunden, welches seinerseits über eine flexible Leitung 25 mit dem Gasraum 8.1 des Ringkessels 8 in Verbindung steht.

Bei der für die Figur 2 gewählten Darstellung ist die Füllmaschine 1 für ein Unterdruck- oder Vakuumfüllverfahren ausgebildet. Hierfür ist der Gasraum 8.1 des Ringkessels 8 an eine Vakuumpumpe 26 angeschlossen, sodass in dem Gasraum 8.1 zumindest während des Füllbetriebes ein Unterdruck gegenüber dem Umgebungsdruck herrscht. Der für sämtliche Füllpositionen 4 gemeinsame Ringkanal 22 steht über eine Filtereinheit 27 (z.B. Luftfilter) mit der Umgebung in Verbindung. Die Filtereinheit 27 ist so ausgeführt, dass mit ihr zuverlässig Verschmutzungen, Mikroorganismen und Keime, wie z.B. Pilze, Bakterien usw. aus der Umgebung zurückgehalten werden.

Mit der Füllmaschine 1 bzw. mit dem Füllsystem dieser Füllmaschine ist ein Vakuumfüllverfahren mit folgenden Schritten möglich:
Am Beginn des jeweiligen Füllprozesses wird die an eine Füllposition 4 übergebene Flasche 2 mit Hilfe des Behälterträgers 10 angehoben, sodass die Flasche 2 mit ihrem Mündungsrand 2.1 in Dichtlage gegen das Füllelement 9 anliegt und die Sonde 23 mit einer der Soll-Füllhöhe entsprechenden Länge in die Flasche hineinreicht. Durch Öffnen des Steuerventils 24 wird die Flasche 2 evakuiert und ein Druckausgleich zwischen dem Innenraum der Flasche 2 und dem Gasraum 8.1 des Ringkessels 8 erreicht. Im Anschluss daran erfolgt bei weiterhin geöffnetem Steuerventil 24 die Füllphase durch das Öffnen des Flüssigkeitsventils 12, sodass das flüssige Füllgut aufgrund der Höhendifferenz zwischen der Flasche 2 und dem Füllgutspiegel im Ringkessel 8 über die Abgabeöffnung 15 in den Innenraum der Flasche 2 fließt. Die Abgabeöffnung 15 ist dabei bevorzugt so gestaltet, dass das Füllgut von der Abgabeöffnung 15 schirmartig an die Flascheninnenwand geleitet wird. Das von dem Füllgut aus dem Innenraum der Flasche verdrängte Gas entweicht über die Sonde 23 bzw. deren Sondenkanal und über das geöffnete Steuerventil 24 in den Gasraum 8.1 des Ringkessels 8. Die Füllphase wird durch das Schließen des Flüssigkeitsventils 16 beendet. Dieses Schließen erfolgt durch eine entsprechende Ansteuerung der Betätigungseinrichtung 17 beispielsweise zeitgesteuert. Auch andere Kriterien, beispielsweise Messsignale eines Durchflussmessers, der die der jeweiligen Flasche 2 zufließende Füllgutmenge erfasst, können für das Schließen des Flüssigkeitsventils 16 verwendet werden. Auf jeden Fall erfolgt das Schließen des Flüssigkeitsventils 16 dann, wenn der Spiegel des flüssigen Füllgutes in der Flasche 2 über dem unteren Ende der Sonde 23 und über der dortigen Sondenöffnung 23.1 steht.

Nach der Beendigung der Füllphase bzw. nach dem Schließen des Flüssigkeitsventils 16 wird zur Einleitung der Füllhöhen-Korrekturphase bei weiterhin geöffnetem Steuerventil 24 auch das bisher geschlossene Steuerventil 21 geöffnet, sodass der Kopfraum der weiterhin in Dichtlage mit dem Füllelement 9 befindlichen Flaschen 2 über das Rückgasrohr 19, den Gasraum 20, das geöffnete Steuerventil 21, den Ringkanal 22 und die Filtereinheit 27 mit der Umgebung verbunden ist. Über die Sonde 23 wird dann überschüssiges Füllgut aus dem Kopfraum der Flasche 2 abgesaugt, und zwar solange, bis die Sondenöffnung 23.1 aus dem flüssigen Füllgut austritt. In der Flasche 2 ist dann die gewünschte Soll-Füllhöhe erreicht.

Im Anschluss daran wird das Steuerventil 24 geschlossen und bei weiterhin geöffnetem Steuerventil 21 der Kopfraum der gefüllten Flasche 2 auf Atmosphären- oder Umgebungsdruck entlastet. Nach dieser Entlastung und nach dem Schließen des Steuerventils 21 erfolgt das Absenken der gefüllten Flasche 2 mit dem Behälterträger 10 sowie das Ausleiten dieser Flasche 2 aus der Füllmaschine 1 über den Behälterauslauf 6.

Das vorbeschriebene Vakuumfüllverfahren eignet sich insbesondere zum Abfüllen von stillen Getränken, wie Wein und Spirituosen, aber auch zum Abfüllen von leicht CO2-haltigen Getränken oder Weinen. Im Gegensatz zu herkömmlichen Vakuumfüllsystemen oder Vakuumfüllverfahren erfolgt bei der Erfindung das Absaugen bzw. Rückführen des überfüllten Füllgutes aus der Flasche 2, während sich diese in Dichtlage am Füllelement 9 befindet, sodass während der Füllhöhen-Korrekturphase keine ungefilterte Raum- oder Umgebungsluft in den Kopfraum der Flasche 2 gelangt.

Mit der Füllmaschine 1 bzw. mit deren Füllsystem ist weiterhin auch ein an das Trinox-Verfahren angelehntes Füllverfahren möglich, bei dem wiederum am Ende der Füllphase, d.h. nach dem Schließen des Flüssigkeitsventils 16 in der Füllhöhen-Korrekturphase aus der in Dichtlage gegen das Füllelement anliegenden überfüllten Flasche 2 Füllgut über die Sonde 23 und das geöffnete Steuerventil 24 in den Ringkessel 8 verdrängt bzw. zurückgeführt wird, und zwar wiederum solange, bis sich die Sondenöffnung 23.1 oberhalb des Füllgutspiegels in der Flasche 2 befindet. Dieses Rückführen erfolgt durch Beaufschlagung des Kopfraumes der Flasche 2 mit einem unter Druck stehenden und gefilterten gas- und/oder dampfförmigen Druckmedium aus dem Ringkanal 22, dem das unter Druck stehende gas- und/oder dampfförmigen Druckmedium über die Filtereinheit 27 zugeführt wird. Der Druck im Ringkanal 22 ist größer als der Druck im Gasraum 8.1. Das Druckmedium ist gefilterte Umgebungsluft. Die Umgebungsluft wird vorzugsweise durch eine nicht gezeigte Pumpe angesaugt, auf einen höheren Druck verdichtet und auf dem Weg zum Ringkanal 22 durch mindestens eine Filtereinheit 27 gefiltert. Das entsprechende Füllverfahren weist dann beispielsweise folgende Verfahrensschritte auf:
Am Beginn des jeweiligen Füllprozesses wird die an eine Füllposition 4 übergebene Flasche 2 mit Hilfe des Behälterträgers 10 angehoben, sodass die Flasche 2 mit ihrem Mündungsrand 2.1 in Dichtlage gegen das Füllelement 9 anliegt und die Sonde 23 mit einer der Soll-Füllhöhe entsprechenden Länge in die Flasche hineinreicht. Durch Öffnen des Steuerventils 24 wird die Flasche 2 ein Druckausgleich zwischen dem Innenraum der Flasche 2 und dem Gasraum 8.1 des Ringkessels 8 erreicht, soweit dies notwendig ist. Im Anschluss daran erfolgt bei weiterhin geöffnetem Steuerventil 24 die Füllphase durch das Öffnen des Flüssigkeitsventils 12, sodass das flüssige Füllgut aufgrund der Höhendifferenz zwischen der Flasche 2 und dem Füllgutspiegel im Ringkessel 8 über die Abgabeöffnung 15 in den Innenraum der Flasche 2 fließt. Die Abgabeöffnung 15 ist dabei bevorzugt so gestaltet, dass das Füllgut von der Abgabeöffnung 15 schirmartig an die Flascheninnenwand geleitet wird. Das von dem Füllgut aus dem Innenraum der Flasche verdrängte Gas entweicht über die Sonde 23 bzw. deren Sondenkanal und über das geöffnete Steuerventil 24 in den Gasraum 8.1 des Ringkessels 8. Die Füllphase wird durch das Schließen des Flüssigkeitsventils 16 beendet. Dieses Schließen erfolgt durch eine entsprechende Ansteuerung der Betätigungseinrichtung 17 beispielsweise zeitgesteuert. Auch andere Kriterien, beispielsweise Messsignale eines Durchflussmessers, der die der jeweiligen Flasche 2 zufließende Füllgutmenge erfasst, können wiederum für das Schließen des Flüssigkeitsventils 16 verwendet werden. Auf jeden Fall erfolgt das Schließen des Flüssigkeitsventils 16 dann, wenn der Spiegel des flüssigen Füllgutes in der Flasche 2 über dem unteren Ende der Sonde 23 und über der dortigen Sondenöffnung 23.1 steht.

In der dann folgenden Füllhöhen-Korrekturphase wird der Kopfraum der Flasche 2 durch Öffnen des Steuerventils 21 mit dem Druck des gefilterten gas- und/oder dampfförmigen Druckmediums aus dem Ringkanal 22, vorzugsweise dem Druck der gefilterten Umgebungsluft beaufschlagt, sodass das flüssige Füllgut aus der überfüllten Flasche 2 durch die Sonde 23 und das geöffnete Steuerventil 24 in den Ringkessel 8 zurückgeführt wird, bis die gewünschte Soll-Füllhöhe erreicht ist und sich die Sondenöffnung 23.1 oberhalb des Füllgutspiegels in der Flasche 2 befindet.

Im Anschluss daran erfolgt nach dem Schließen des Steuerventils 21 das Entlasten der gefüllten Flasche 2, beispielsweise über die Sonde 23 und das geöffnete Steuerventil 24 auf den im Gasraum 8.1 herrschenden Umgebungsdruck. Nach dem Entlasten wird die gefüllte Flasche 2 mit dem Behälterträger 10 vom Füllelement 9 abgesenkt und über den Behälterauslauf 6 aus der Füllmaschine 1 abgeführt.
Es versteht sich, dass bei diesem an das Trinox-Verfahren angelehnten Füllverfahren die Vakuumpumpe 26 nicht erforderlich ist.

Die Erfindung wurde voranstehend an Ausführungsbeispielen beschrieben. Es versteht sich, dass Änderungen sowie Abwandlungen möglich sind, ohne dass dadurch der durch die nachfolgenden Ansprüche definierte Erfindungsumfang verlassen wird.

### Bezugszeichenliste

- 1: Füllmaschine
- 2: Flasche
- 2.1: Mündungsrand
- 3: Rotor
- 4: Füllposition
- 5: Behältereinlauf
- 6: Behälterauslauf
- 7: Rotorelement
- 8: Ringkessel
- 8.1: Gasraum
- 8.2: Flüssigkeitsraum
- 9: Füllelement
- 10: Behälterträger
- 11: Gehäuse
- 12: Flüssigkeitskanal
- 13: Produktleitung
- 14: Zentrierelement oder Zentriertulpe
- 15: Abgabeöffnung
- 16: Flüssigkeitsventil
- 17: Betätigungsventil
- 18: Ventilkörper
- 19: Rückgasrohr
- 20: Gasraum
- 21: Steuerventil
- 22: Ringkanal
- 23: Sonde
- 23.1: Sondenöffnung
- 24: Steuerventil
- 25: flexible Leitung
- 26: Vakuumpumpe
- 27: Gas- oder Luftfilter
- FA: Füllelementachse
- MA: Füllelementachse

## Patentansprüche

1. Verfahren zum Füllen von Flaschen oder dgl. Behältern (2) mit einem flüssigen Füllgut aus einem Füllgutkessel (8) unter Verwendung eines Füllsystem mit wenigstens einem Füllelement (9), an welchen der jeweilige Behälter (2) während des Füllens in Dichtlage angeordnet ist und welches wenigstens ein Flüssigkeitsventil (16) zum gesteuerten Eindringen des Füllgutes in den jeweiligen Behälter (2) sowie eine während des Füllens in den Behälter (2) hineinreichende Sonde (23) mit wenigstens einer die Füllhöhe bestimmenden Sondenöffnung (23.1) aufweiset, wobei das Füllsystem einen ersten gesteuerten Gasweg (19, 20, 21, 22) umfasst, der mit dem Innenraum des in Dichtlage am Füllelement (9) angeordneten Behälter in Verbindung steht, wobei in einer Füllphase durch gesteuertes Öffnen und Schließen des Flüssigkeitsventils (16) zunächst ein Überfüllen des Behälters (2) mit einem Füllgutspiegel oberhalb der Sondenöffnung (23.1) erfolgt und im Anschluss daran in einer Füllhöhen-Korrekturphase zur Einstellung einer gewünschten Soll-Füllhöhe überfülltes Füllgut über die Sondenöffnung (23.1) und einen Sondenkanal an den Füllgutkessel (8) zurückgeführt wird, bis die Sondenöffnung (23.1) sich außerhalb des Füllgutes (2) befindet, wobei das Rückführen des überfüllten Füllgutes durch Absaugen über die Sonde (23) bei gleichzeitigem Entlüften des Kopfraumes des Behälters (2) durch Zuführen eines gas-und/oder dampfförmigen Medium und/oder durch Beaufschlagung des Kopfraums des Behälters (2) mit einem Überdruck eines gas-und/oder dampfförmigen Mediums erfolgt, **dadurch gekennzeichnet, dass** für die Füllhöhen-Korrekturphase ein gefiltertes gas- und/oder dampfförmige Medium verwendet wird, wobei das gas- und/oder dampfförmige Medium Umgebungsluft ist, wobei der erste Gasweg (19, 20, 21, 22) wenigstens eine Filtereinheit (27) aufweist, und zwar für ein Rückhalten von Verschmutzungen, Mikroorganismen, Keime, z.B. Pilzen, Bakterien usw. aus dem dem ersten Gasweg zugeführten Umgebungsluft.

2. Verfahren nach Anspruch 1, **dadurch gekennzeichnet, dass** die Einstellung der Soll-Füllhöhe durch Absaugen und Rückführen des überfüllten Füllgutes in den Füllgutkessel (8) bei in Dichtlage am Füllelement (9) angeordneten Behälter (2) und bei Entlüftung des Kopfraumes über einen gesteuerten, wenigstens eine Filtereinheit (27) aufweisenden Gasweg erfolgt.

3. Verfahren nach einem der vorhergehenden Ansprüche, **dadurch gekennzeichnet, dass** vor dem Einleiten der Füllphase der Innenraum des in Dichtlage am Füllelement (9) befindlichen Behälters (2) für einen Druckausgleich mit einem Gasraum (8.1) verbunden wird, der über dem Spiegel des Füllgutes im Füllgutkessel (8) gebildet ist, und zwar vorzugsweise über den Sondenkanal der Sonde (23).

4. Verfahren nach einem der vorhergehenden Ansprüche, **dadurch gekennzeichnet, dass** das Entlüften des Kopfraumes des Behälters (2) mit dem gefilterten gas- und/oder dampfförmigen Medium über einen zusätzlich zu dem Sondenkanal der Sonde (23) vorgesehenen Rückgaskanal eines Rücknasrohres (19) erfolgt, wobei der Rückgaskanal Teil eines ersten gesteuerten Gasweges des Füllelementes (9) ist.

5. Verfahren nach einem der vorhergehenden Ansprüche, **dadurch gekennzeichnet, dass** der Sondenkanal der Sonde (23) Bestandteil eines zweiten, die Sondenöffnung (23.1) mit dem Füllgutkessel (8) oder dem dortigen Gasraum (8.1) verbindenden und gesteuerten Gasweges ist, und dass dieser zweite Gasweg vor dem Einleiten der Füllphase für einen Druckausgleich zwischen dem Innenraum des Behälters (2) und dem Füllgutkessel (8) sowie auch während der Füllphase geöffnet ist.

6. Verfahren nach den Ansprüchen 5 und 4, **dadurch gekennzeichnet, dass** zur Einstellung der Soll-Füllhöhe in der Füllhöhen-Korrekturphase sowohl der erste als auch der zweite Gasweg geöffnet werden.

7. Füllmaschine zum Füllen von Flaschen oder dgl. Behältern mit einem flüssigen Füllgut mit wenigstens einer Füllposition (4) mit Füllelement (9) und Behälterträger (10), wobei im Füllelement (9) oder dessen Gehäuse (11) ein mit einem Füllgutkessel (8) in Verbindung stehender Flüssigkeitskanal (12) mit wenigstens einem Flüsslgkeltsventll (16) ausgebildet ist, über welches durch gesteuertes Öffnen und Schließen während einer Füllphase das Füllgut in den jeweiligen, in Dichtlage mit dem Füllelement (9) angeordneten Behälter (2) eingebracht wird, mit wenigstens einem ersten gesteuerten Gasweg (19, 20, 21, 22), der mit dem Innenraum des in Dichtlage am Füllelement (9) angeordneten Behälter in Verbindung steht, sowie mit einer die Füllhöhe im Behälter (2) bestimmenden Sonde (23), die einen Sondenkanal mit wenigstens einer im unteren, die Füllhöhe bestimmenden Sondenöffnung (23.1) aufweist und deren Sondenkanal Bestandteil eines zweiten gesteuerten, die Sondenöffnung mit einem Gasraum (8.1) des Füllgutkessels (8) verbindenden Gasweges (23, 24, 25) ist, **dadurch gekennzeichnet, dass** der erste Gasweg (19, 20, 21, 22) wenigstens eine Filtereinheit (27) aufweist, und zwar für ein Rückhalten von Verschmutzungen, Mikroorganismen, Keime, z.B. Pilzen, Bakterien usw. aus einem dem ersten Gasweg zugeführten gas- und/oder dampfförmigen Medium, wobei es sich bei dem gas- und/oder dampfförmigen Medium um Umgebungsluft handelt.

8. Füllmaschine nach Anspruch 7, **dadurch gekennzeichnet, dass** der Gasraum (8.1) des Füllgutkessels (8) mit einer Einrichtung zur Erzeugung eines Unterdrucks, beispielsweise mit wenigstens einer Vakuumpumpe (26) verbunden ist.

9. Füllmaschine nach Anspruch 7 oder 8, **dadurch gekennzeichnet, dass** der erste gesteuerte Gasweg (19, 20, 21, 22) über die wenigstens eine Filtereinrichtung (27) mit einer Quelle für das unter Umgebungsdruck oder einem Überdruck stehende gas- und/oder dampfförmigen Medium, beispielsweise mit der Umgebung verbunden ist.

10. Füllmaschine nach einem der vorhergehenden Anspruche 7 bis 9, **dadurch gekennzeichnet, dass** an einem umlaufend antreibbaren Transportelement, vorzugsweise an einem um eine vertikale Maschinenachse (MA) umlaufend antreibbaren Rotor (3) mehrere Füllpositionen (4) mit jeweils einem Füllelement (9) gebildet sind, dass die ersten und zweiten Gaswege (19, 20, 21, 22; 23, 24, 25) jeder Füllposition (4) gesondert steuerbar sind, und dass der erste Gasweg (19, 20, 21, 22) ein für sämtliche Füllelemente (9) oder für jeweils eine Gruppe von Füllelementen (9) gemeinsamen Kanal (22) aufweist, der mit der Filtereinhelt (27) zum Zuführen des gefilterten gas- und/oder dampfförmigen Mediums verbunden ist.

## Claims

1. Method for filling bottles or similar containers (2) with a liquid filling material from a filling material tank (8), making use of a filling system with at least one filling element (9), on which the respective container (2) is arranged in a sealed position during the filling process, and which has at least one liquid valve (16) for introducing the filling material into the respective container (2) in a controlled manner, and which has a probe (23) that extends into the container (2) during the filling process, with at least one probe opening (23.1) that determines the fill level, wherein the filling system comprises a first controlled gas path (19, 20, 21, 22), which is in connection with the interior of the container arranged in a sealed position at the filling element (9), wherein, in a filling phase, by controlled opening and closing of the liquid valve (16) first an overfilling of the container (2) takes place, with a filling material level above the probe opening (23.1), and then, following this, in a level-correcting phase, for adjusting a desired target fill level, overfilled filling material is conducted back via the probe opening (23.1) and a probe channel to the filling material tank (8), until the probe opening (23.1) is outside the filling material (2), wherein the conducting back of the overfilled filling material takes place by aspiration via the probe (23), with the simultaneous venting of the head space of the container (2) by the introduction of a gaseous and/or vaporous medium and/or by subjecting the head space of the container (2) to an overpressure of a gaseous and/or vaporous medium, **characterised in that**, for the level-correcting phase, a filtered gaseous and/or vaporous medium is used, wherein the gaseous and/or vaporous medium is ambient air, and wherein the first gas path (19, 20, 21, 22) comprises at least one filter unit (27), specifically for retaining contamination, micro-organisms, germs, e.g. fungi, bacteria, etc. from the ambient air conducted to the first gas path.

2. Method according to claim 1, **characterised in that** the adjustment of the target level takes place by aspiration and conducting back of the overfilled filling material into the filling material tank (8) with the container (2) arranged on the filling element (9) in a sealed position, and with the venting of the head space via a controlled gas path comprising at least one filter unit (27).

3. Method according to any one of the preceding claims, **characterised in that**, before the initiation of the filling phase, the interior of the container (2) arranged in a sealed position at the filling element (9) is connected for the purpose of pressure compensation to a gas chamber (8.1), which is formed above the level of the filling material in the filling material tank (8), and preferably via the probe channel of the probe (23).

4. Method according to any one of the preceding claims, **characterised in that** the venting of the head space of the container (2) with the filtered gaseous and/or vaporous medium takes place via a return gas channel of a return gas pipe (19), provided in addition to the probe channel of the probe (23), wherein the return gas channel is a part of a first controlled gas path of the filling element (9).

5. Method according to any one of the preceding claims, **characterised in that** the probe channel of the probe (23) is a component part of a second gas path, which is controlled and connects the probe opening (23.1) to the filling material tank (8) or the gas chamber (8.1) located there, and that, before the initiation of the filling phase, this second gas path is opened for the purpose of pressure compensation between the interior of the container (2) and the filling material tank (8), as well as also during the filling phase.

6. Method according to claims 5 and 4, **characterised in that**, for the adjustment of the target level in the level-correcting phase, both the first and the second gas paths are opened.

7. Filling machine for the filling of bottles or similar containers with a liquid filling material, with at least one filling position (4) with a filling element (9) and container carrier (10), wherein, in the filling element (9) or its housing (11), a liquid channel (12) is formed, in connection with a filling material tank (8) and with at least one liquid valve (16), by means of which, by controlled opening and closing during a filling phase, the filling material is introduced into the respective container (2), arranged in a sealed position on the filling element (9), with at least one first controlled gas path (19, 20, 21, 22) which is in connection with the interior of the container, arranged in a sealed position on the filling element (9), and with a probe (23) which detects the level in the container (2), said probe comprising a probe channel with at least one probe opening (23.1) which determines the level, and of which the probe channel is a component part of a second controlled gas path (23, 24, 25) connecting the probe opening with a gas chamber (8.1) of the filling material tank (8), **characterised in that** the first gas path (19, 20, 21, 22) comprises at least one filter unit (27), and specifically for the retention of contamination, micro-organisms, germs, e.g. fungi, bacteria, etc. from a gaseous and/or vaporous medium being conveyed to the first gas path, wherein the gaseous and/or vaporous medium is ambient air.

8. Filling machine according to claim 7, **characterised in that** the gas chamber (8.1) of the filling material tank (8) is connected to a device for creating an underpressure, for example with at least one vacuum pump (26).

9. Filling machine according to claim 7 or 8, **characterised in that** the first controlled gas path (19, 20, 21, 22) is connected, by way of the at least one filter device (27), to a source for the gaseous and/or vaporous medium which under ambient pressure or an overpressure, for example to the surrounding environment.

10. Filling machine according to any one of the preceding claims 7 to 9, **characterised in that** a plurality of filling positions (4), in each case with a filling element (9), are formed on a transport element which can be driven such as to circulate, preferably on a rotor (3) which can be driven such as to rotate about a vertical machine axis (MA), that the first and second gas paths (19, 20, 21, 22; 23, 24, 25) can be controlled separately, and that the first gas path (19, 20, 21, 22) comprises a channel (22) which is common to all the filling elements (9), or in each case to a group of filling elements (9), which is connected to the filter unit (27) for the delivery of filtered gaseous and/or vaporous medium.

## Revendications

1. Procédé servant à remplir des bouteilles ou des contenants (2) similaires d'un produit de remplissage liquide provenant d'une cuve de produit de remplissage (8) en utilisant un système de remplissage pourvu au moins d'un élément de remplissage (9), au niveau duquel le contenant (2) respectif est disposé en position étanche au cours du remplissage et qui présente au moins une vanne de liquide (16) servant à introduire de manière commandée le produit de remplissage dans le contenant (2) respectif ainsi qu'une sonde (23) atteignant l'intérieur du contenant (2) au cours du remplissage, pourvue au moins d'une ouverture de sonde (23.1) déterminant la hauteur de remplissage, dans lequel le système de remplissage comprend une première voie de gaz (19, 20, 21, 22) commandée, qui se trouve en liaison avec l'espace intérieur du contenant disposé en position étanche au niveau de l'élément de remplissage (9),
dans lequel dans un premier temps un transvasement du contenant (2) présentant un niveau de produit de remplissage situé au-dessus de l'ouverture de sonde (23.1) est effectué lors d'une phase de remplissage par une ouverture et une fermeture commandées de la vanne de liquide (16) et qu'immédiatement après le produit de remplissage transvasé est ramené à la cuve de produit de remplissage (8) par l'intermédiaire de l'ouverture de sonde (23.1) et d'un canal de sonde lors d'une phase de correction de hauteur de remplissage servant à régler une hauteur de remplissage souhaitée jusqu'à ce que l'ouverture de sonde (23.1) se trouve en dehors du produit de remplissage (2), dans lequel le reflux du produit de remplissage transvasé est effectué par évacuation par aspiration par l'intermédiaire de la sonde (23) tout en évacuant l'air dans le même temps de l'espace de tête du contenant (2) en ramenant un milieu sous forme de gaz et/ou sous forme de vapeur et/ou en exposant l'espace de tête du contenant (2) à l'action d'une surpression d'un milieu sous forme de gaz et/ou sous forme de vapeur,
**caractérisé en ce que** pour la phase de correction des hauteurs de remplissage un milieu filtré sous forme de gaz et/ou sous forme de vapeur est utilisé, dans lequel le milieu sous forme de gaz et/ou sous forme de vapeur est de l'air ambiant, dans lequel la première voie de gaz (19, 20, 21, 22) présente au moins une unité de filtrage (27), à savoir en vue d'une retenue de saletés, de microorganismes, de germes, par exemple de champignons, de bactéries, etc., provenant de l'air ambiant ramené à la première voie de gaz.

2. Procédé selon la revendication 1, **caractérisé en ce que** le réglage de la hauteur de remplissage théorique est effectué par évacuation par aspiration et par reflux du produit de remplissage transvasé dans la cuve de produit de remplissage (8) lorsque le contenant (2) est disposé en position étanche au niveau de l'élément de remplissage (9) et lorsque l'air de l'espace de tête est évacué par l'intermédiaire d'une voie de gaz commandée présentant au moins une unité de filtrage (27).

3. Procédé selon l'une quelconque des revendications précédentes, **caractérisé en ce que** l'espace intérieur du contenant (2) se trouvant en position étanche au niveau de l'élément de remplissage (9) est relié, en vue d'une compensation de pression, à un espace de gaz (8.1) avant le démarrage de la phase de remplissage, lequel espace de gaz est formé au-dessus du niveau du produit de remplissage dans la cuve de produit de remplissage (8), à savoir de préférence au-dessus du canal de sonde de la sonde (23).

4. Procédé selon l'une quelconque des revendications précédentes, **caractérisé en ce que** l'évacuation de l'air de l'espace de tête du contenant (2) est effectuée avec le milieu filtré sous forme de gaz et/ou sous forme de vapeur par l'intermédiaire d'un canal de gaz de reflux prévu en supplément du canal de sonde de la sonde (23), d'un tuyau de gaz de reflux (19), dans lequel le canal de gaz de reflux fait partie d'une première voie de gaz commandée de l'élément de remplissage (9).

5. Procédé selon l'une quelconque des revendications précédentes, **caractérisé en ce que** le canal de sonde de la sonde (23) fait partie intégrante d'une deuxième voie de gaz commandée et reliant l'ouverture de sonde (23.1) à la cuve de produit de remplissage (8) ou à l'espace de gaz (8.1) situé à cet endroit, et **en ce que** ladite deuxième voie de gaz est ouverte avant le démarrage de la phase de remplissage en vue d'une compensation de pression entre l'espace intérieur du contenant (2) et la cuve de produit de remplissage (8) ainsi qu'au cours de la phase de remplissage également.

6. Procédé selon les revendications 4 et 5,
**caractérisé en ce qu'**aussi bien la première que la deuxième voie de gaz sont ouvertes aux fins du réglage de la hauteur de remplissage théorique lors de la phase de correction de hauteur de remplissage.

7. Machine de remplissage servant à remplir des bouteilles ou des contenants similaires d'un produit de remplissage liquide, comprenant au moins d'une position de remplissage (4) pourvue d'un élément de remplissage (9) et d'un porte-contenant (10), dans laquelle un canal de liquide (12) se trouvant en liaison avec une cuve de produit de remplissage (8), pourvu d'au moins une vanne de liquide (16) est réalisé dans l'élément de remplissage (9) ou dans le boîtier (11) de ce dernier, par l'intermédiaire de laquelle vanne de liquide le produit de remplissage est introduit dans le contenant (2) respectif disposé en position étanche avec l'élément de remplissage (9) par l'ouverture et la fermeture commandées au cours d'une phase de remplissage, comprenant au moins une première voie de gaz (19, 20, 21, 22) commandée, qui se trouve en liaison avec l'espace intérieur du contenant disposé en position étanche au niveau de l'élément de remplissage (9), et comprenant également une sonde (23) déterminant la hauteur de remplissage dans le contenant (2), laquelle présente un canal de sonde pourvu au moins d'une ouverture de sonde (23.1) inférieure déterminant la hauteur de remplissage et dont le canal de sonde fait partie intégrante d'une deuxième voie de gaz (23, 24, 25) commandée reliant l'ouverture de sonde à un espace de gaz (8.1) de la cuve de produit de remplissage (8), **caractérisée en ce que** la première voie de gaz (19, 20, 21, 22) présente au moins une unité de filtrage (27), à savoir en vue d'une retenue de saletés, de microorganismes, de germes, par exemple de champignons, de bactéries, etc., provenant d'un milieu sous forme de gaz et/ou sous forme de vapeur ramené à la première voie de gaz, dans laquelle le milieu sous forme de gaz et/ou sous forme de vapeur est de l'air ambiant.

8. Machine de remplissage selon la revendication 7, **caractérisée en ce que** l'espace de gaz (8.1) de la cuve de produit de remplissage (8) est relié à un dispositif servant à générer une dépression, par exemple avec au moins une pompe à vide (26).

9. Machine de remplissage selon la revendication 7 ou 8, **caractérisée en ce que** la première voie de gaz (19, 20, 21, 22) commandée est reliée par l'intermédiaire de l'au moins un dispositif de filtrage (27) à une source pour le milieu sous forme de gaz et/ou sous forme de vapeur sous pression ambiante ou en surpression, par exemple à l'environnement.

10. Machine de remplissage selon l'une quelconque des revendications 7 à 9, **caractérisée en ce que** plusieurs positions de remplissage (4) pourvues respectivement d'un élément de remplissage (9) sont formées au niveau d'un élément de transport pouvant être entraîné en rotation, de préférence au niveau d'un rotor (3) pouvant être entraîné en rotation autour d'un axe de machine (MA) vertical, **en ce que** les premières et les deuxièmes voies de gaz (19, 20, 21, 22 ; 23, 24, 25) de chaque position de remplissage (4) peuvent être commandées de manière séparée, et **en ce que** la première voie de gaz (19, 20, 21, 22) présente un canal (22) commun pour tous les éléments de remplissage (9) ou pour respectivement un groupe d'éléments de remplissage (9), lequel canal est relié à l'unité de filtrage (27) afin d'amener le milieu filtré sous forme de gaz et/ou sous forme de vapeur.
